# EUROPÄISCHE PATENTSCHRIFT

(11) **EP 0 799 359 B1**
(45) Veröffentlichungstag und Bekanntmachung des Hinweises auf die Patenterteilung: **03.11.1999**
(21) Anmeldenummer: 95940077.1
(22) Anmeldetag: 21.12.1995
(51) Int. Cl.: E05C 9/04

(54) **DRÜCKERBETÄTIGBARES MEHRRIEGELSCHLOSS**
LATCH-OPERABLE MULTI-BOLT LOCK
SERRURE A PLUSIEURS PENES ACTIONNEE PAR POUSSOIR

(30) Priorität: 21.12.1994 AT 237794
(43) Veröffentlichungstag der Anmeldung: 08.10.1997
(73) Patentinhaber: ROTO FRANK EISENWARENFABRIK AKTIENGESELLSCHAFT, 8401 Kalsdorf bei Graz (AT)
(72) Erfinder: HÖTZL, Manfred, A-8055 Graz (AT)
(74) Vertreter: Müllner, Erwin, Dr.
(86) Internationale Anmeldenummer: AT9500249
(87) Internationale Veröffentlichungsnummer: WO9619630

(56) Entgegenhaltungen:
- DE-B- 1 062 143
- DE-U- 9 107 714
- FR-A- 2 678 671
- GB-A- 2 115 055
- NL-A- 7 807 082

## Beschreibung

Die Erfindung betrifft ein drückerbetätigbares Mehrriegelschloß mit einer Nuß mit Vierkantausnehmung für einen Drücker oder dergleichen und mit einer kinematischen Verbindung zu mindestens einer riegelsteuernden Schubstange, wobei die Nuß über einen Mitnehmer zur Freistellung des Drückers beim Zurückdrehen in die Grundstellung mit einem Hebel verbunden und dessen Drehbewegung durch eine Schlitzsteuerung mit einem in Hebellängsrichtung ausgerichteten Schlitz und mit einem an der Schubstange oder an einem Schubstangenanschlußstück angreifenden Zapfen in eine lineare Schubbewegung für die Schubstange umsetzbar ist.

Die Riegel von Mehrriegelschlössern werden entweder über einen Schließzylinder mit Hilfe des dazugehörenden Schlüssels ein und ausgeschoben oder durch Verdrehen eines Drückers aus einer horizontalen Normallage nach oben zum Sperren oder nach unten zum Öffnen betätigt. Die letztgenannten drückerbetätigbaren Mehrriegelschlösser weisen zwischen der Nuß und der oder den Schubstangen Zahnradgetriebe auf, wobei eine Ausführung aus Platzgründen raumsparende Zahnradsegmente verwendet. Der Aufwand dieser Ausführungen ist groß und es ist schwierig, bei geringen Abmessungen einen guten Wirkungsgrad zu erreichen. Eine Vielzahl von verzahnten Verbindungen führt zu einem Spiel, das sich nachteilig bei der Betätigung des Mehrriegelschlosses auswirkt.

Aus der DE-U-91 07714 ist es bekannt, zur kinematischen Verbindung zwischen der Nuß und der Schubstange eine Schlitzsteuerung einzusetzen, bei welcher die Drehbewegung der Nuß beim Drehen eines Drückers nach oben über einen Hebel mit einem Schlitz und einen in den Schlitz eingreifenden Zapfen auf einem mit der Schubstange verbundenen Anschlußstück in eine lineare Schubbewegung umgesetzt wird. Zwischen der Nuß und dem Hebel ist ein Mitnehmer zur Freistellung eines Drückers bei der üblichen Fallenbetätigung durch Drehen des Drückers nach unten vorgesehen. Die Schlitzsteuerung hat dabei den Nachteil, daß nur kleine Winkelbewegungen übertragen und somit nur geringe Verschiebungswege der Schubstange erzielt werden können, wenn der Schloßkasten schmal ausgeführt werden soll.

Die Erfindung zielt darauf ab, ein drückerbetätigbares Mehrriegelschloß zu schaffen, dessen Kinematik zwischen Drükkernuß und Schubstange einfach und platzsparend ist, eine schmale Bauweise des Schloßkastens ermöglicht und einen guten Wirkungsgrad aufweist. Dies wird dadurch erreicht, daß der Zapfen mit einem Ende eines Gleitsteines verbunden ist, der als länglicher Schieber in das Innere des Schlitzes teleskopartig eingreift.

Bei bekannten Konstruktionen taucht der Zapfen sehr bald aus dem Schlitz aus, wenn man den Schloßkasten schmal ausführen möchte. Es können nur kleine Winkelbewegungen übertragen werden. Die erfindungsgemäßen Merkmale ermöglichen eine einwandfreie kinematische Verbindung mit großen Drehwinkeln auch dann, wenn der Schloßkasten schmal ausgeführt ist. Es ist zweckmäßig, wenn der Zapfen in eine Bohrung der Schubstange oder des Schubstangenanschlußstückes eingreift und in der Bohrung drehbar gelagert ist. Eine konkrete und vorteilhafte Ausführungsform ist dadurch gekennzeichnet, daß der geschlitzte einarmige Hebel von einer rechtwinkelig zur Verschieberichtung der Schubstange bzw. der Schubstangen ausgerichteten Grundstellung um etwa 45° verschwenkbar ist und eine Schubbewegung der Schubstange bzw. Schubstangen in eine Sperrstellung und aus dieser in eine Öffnungsstellung überträgt. Die Ausführung erlaubt es, große Drehmomente bei geringem Raumbedarf auf die Schubstangen zu übertragen und somit Freiräume für Fallen und Riegelkonstruktionen sowie Gesperre mit Schließzylindern sowie Notöffnungs- und Panikfunktionen zu schaffen. Dazu ist es insbesondere zweckmäßig, wenn der Zapfen, vom geschlitzten einarmigen Hebel aus betrachtet, am radial außen liegenden Ende des Gleitsteines vorgesehen ist.

In den Zeichnungen ist ein Ausführungsbeispiel des Erfindungsgegenstandes schematisch dargestellt. Fig. 1 zeigt einen Schloßkasten eines drückerbetätigbaren Mehrriegelschlosses, wobei alle Konstruktionselemente, die nicht unmittelbar die Kraftübertragung zwischen Nuß und Schubstangen betreffen, weggelassen wurden und Fig. 2 ein Detail aus Fig. 1 in zwei Betriebsstellungen.

Gemäß Fig. 1 sind in einem Schloßkasten 1 zwei Schubstangen 2, 3 verschiebbar gelagert. Ein Spreizgetriebe mit den Verzahnungen 4, 5 und dem Ritzel 6 bewirkt die.gegenläufige Verschieberichtung der Schubstangen 2, 3. Diese Schubstangen 2, 3 betätigen über Zahnrad/Zahnstangengetriebe oder Kulissensteuerungen mehrere hier nicht dargestellte Riegel.

Die Verschiebung der Schubstangen 2, 3 erfolgt über einen Innen- bzw. Außendrücker, dessen Dorn in eine Vierkantöffnung 7 eine Nuß 8 formschlüssig eingreift. Gleichachsig zur Nuß 8 ist ein Hebel 9 gelagert, der über einen Mitnehmer 10, eine Drückerbewegung nach unten und nach oben mitmacht, jedoch bezüglich der durch Federkraft bewirkten oder unterstützten Rückdrehung des Drückers in die Grundstellung bzw. Mittelstellung des Drückers freigestellt ist. Der Mitnehmer 10 ist hier beispielsweise als Nase 11 auf der Nuß 8 ausgebildet, die zwischen zwei Mitnehmerflächen 12, 13 einer Nut 14 eingreift. Bei einer Rückdrehung des Drückers und damit der Nuß 8 im Sinne des Pfeiles 15, ist der Hebel 9 freigestellt. Der Hebel 9 macht diese Bewegung nicht mit, sondern wird erst dann wieder in die Stellung 9' (Fig. 2) verschoben, wenn der Drücker nach unten gedrückt wird (Pfeil 16).

Der Hebel 9 weist einen Schlitz 17 auf, in dem ein Gleitstein 18 verschiebbar gelagert ist. Dieser trägt an seinem, in radialer Richtung gesehen, außen liegenden Ende, einen Zapfen 19, der in eine nächst der Stulpschiene des Schloßkastens 1 liegende Bohrung 20 eines Schubstangenanschlußschiebers 21 eingreift. Die in Fig. 1 gezeigte Position der Konstruktionselemente entspricht der Sperrstellung des Mehrriegelschlosses, die in Fig. 2 durch die Position 9' des Hebels dargestellte Position entspricht der Offenstellung des Mehrriegelschlosses. Der Gleitstein hat die Form eines beiderseits an den Stirnflächen abgerundeten Quaders, der mit seinen Seitenflächen an den seitlichen Führungsflächen des Schlitzes 17 anliegt. Bei Drehung des Hebels 9 in und aus der Position 9' (Fig. 2) fährt der Gleitstein 18 im Schlitz 17 radial nach innen bzw. nach außen. Der Zapfen 20 hat Kreisquerschnitt und dreht sich während der Bewegung des Hebels 9 in der Bohrung 20. Der Anschlußschieber 21 führt bei der Drehbewegung des Hebels 9 eine lineare Bewegung in die Sperrstellung bzw. aus dieser in die Offenstellung des Mehrriegelschlosses aus.

Der Schlitz 17 kann bodenseitig geschlossen und somit als Nut, allenfalls mit Schwalbenschwanzführung, ausgebildet sein. Der Gleitstein 18 wirkt als Schieber und verlängert bei der erfindungsgemäßen Konstruktion den Hebel 9 gewissermaßen teleskopartig, wodurch sich besonders günstige kinematische Bedingungen einstellen.

## Patentansprüche

1. Drückerbetätigbares Mehrriegelschloß mit einer Nuß (8) mit Vierkantausnehmung (7) für einen Drücker oder dergleichen und mit einer kinematischen Verbindung zu mindestens einer riegelsteuernden Schubstange (2, 3), wobei die Nuß (8) über einen Mitnehmer (10) zur Freistellung des Drückers beim Zurückdrehen in die Grundstellung mit einem Hebel (9, 9') verbunden und dessen Drehbewegung durch eine Schlitzsteuerung (17) mit einem in Hebellängsrichtung ausgerichteten Schlitz (17) und mit einem an der Schubstange (2, 3) oder an einem Schubstangenanschlußstück (21) angreifenden Zapfen (19) in eine lineare Schubbewegung für die Schubstange (2, 3) umsetzbar ist, **dadurch gekennzeichnet**, daß der Zapfen (19) mit einem Ende eines Gleitsteines (18) verbunden ist, der als länglicher Schieber in das Innere des Schlitzes (17) teleskopartig eingreift.

2. Drückerbetätigbares Mehrriegelschloß nach Anspruch 1, **dadurch gekennzeichnet**, daß der Zapfen (19) in eine Bohrung (20) der Schubstange oder des Schubstangenanschlußstückes (21) eingreift und in der Bohrung drehbar gelagert ist.

3. Drückerbetätigbares Mehrriegelschloß nach den Ansprüchen 1 oder 2, **dadurch gekennzeichnet**, daß der geschlitzte einarmige Hebel (9, 9') von einer rechtwinkelig zur Verschieberichtung der Schubstange (2, 3) bzw. der Schubstangen (2, 3) ausgerichteten Grundstellung um etwa 45° verschwenkbar ist und eine Schubbewegung der Schubstange bzw. Schubstangen (2, 3) in eine Sperrstellung und aus dieser in eine Öffnungsstellung überträgt.

4. Drückerbetätigbares Mehrriegelschloß nach den Ansprüchen 2 oder 3, **dadurch gekennzeichnet**, daß der Zapfen (19), vom einarmigen, geschlitzten Hebel (9, 9') aus betrachtet, am radial außen liegenden Ende des Gleitsteines (18) vorgesehen ist.

## Claims

1. Latch-operable multi-bolt lock with a nut (8) with square recess (7) for a latch or the like and with a kinematic connection to at least one bolt-controlling sliding rod (2, 3), wherein the nut (8) is connected to a lever (9, 9') by a cam (10) for release of the latch on tuming back to the normal position and the rotary motion of the lever (9, 9') is convertible to a linear sliding motion for the sliding rod (2, 3) by a slot control (17) with a slot (17) oriented in the longitudinal direction of the lever and with a pin (19) engaging the sliding rod (2, 3) or a sliding rod connection piece (21), characterised in that the pin (19) is connected with one end of a slide block (18) which as an elongate slide engages telescopically in the interior of the slot (17).

2. Latch-operable multi-bolt lock according to claim 1, characterised in that the pin (19) engages in a bore (20) of the sliding rod or of the sliding rod connection piece (21) and is mounted rotatably in the bore.

3. Latch-operable multi-bolt lock according to claims 1 or 2, characterised in that the slotted single-arm lever (9, 9') is pivotable through about 45° from a normal position oriented at right angles to the direction of sliding of the sliding rod (2, 3) or sliding rods (2, 3) and transmits a sliding motion of the sliding rod or sliding rods (2, 3) into a locking position and out of the latter into an open position.

4. Latch-operable multi-bolt lock according to claims 2 or 3, characterised in that the pin (19), seen from the single-arm slotted lever (9, 9'), is provided at the radially outer end of the slide block (18).

## Revendications

1. Serrure à plusieurs pênes, actionnable par poignée, avec un fouillot (8) doté d'un évidement à quatre pans (7) pour une poignée ou analogue, et avec une liaison cinématique vers au moins une barre mobile (2,3) commandant le pêne, le fouillot(8) étant relié à un levier (9,9') par un organe d'entraînement (10) pour libérer la poignée lors de la rotation de retour à la position de base, et son déplacement de rotation étant susceptible d'être converti en un déplacement coulissant linéaire de la barre mobile (2, 3), au moyen d'une commande à fente (17) dotée d'une fente (17) orientée dans la direction longitudinale des leviers et avec un téton (19) en contact avec la barre mobile (2, 3) ou avec une pièce de raccordement de barre mobile (21), caractérisée en ce que le téton (19) est relié à une extrémité d'un patin de glissement (18) qui s'engage de façon télescopique, à titre de coulisseau allongé, à l'intérieur de la fente (17).

2. Serrure à plusieurs pênes, actionnable par poignée selon la revendication 1, caractérisée en ce que le téton (19) s'engage dans un alésage (20) de la barre mobilé ou de la pièce de raccordement de barre mobile (21) et est monté à rotation dans l'alésage.

3. Serrure à plusieurs pênes, actionnable par poignée selon les revendications 1 ou 2, caractérisée en ce que le levier fendu à un bras (9, 9') est susceptible de pivoter d'une position de base orientée à angle droit par rapport à la direction de coulissement de la barre mobile (2,3), respectivement des barres mobiles (2, 3), d'un angle d'environ 45°, et transmet un déplacement de coulissement de la barre mobile ou des barres mobiles (2, 3) dans une position de blocage et, depuis celle-ci dans une position d'ouverture.

4. Serrure à plusieurs pênes, actionnable par poignée selon les revendications 2 ou 3, caractérisé en ce que le téton (19) est prévu, en observant depuis le levier fendu à un bras (9, 9'), sur l'extrémité située radialement à l'extérieur du patin de glissement (18).
